# EUROPÄISCHE PATENTSCHRIFT

(11) **EP 1 029 088 B1**
(45) Veröffentlichungstag und Bekanntmachung des Hinweises auf die Patenterteilung: **04.10.2001**
(21) Anmeldenummer: 98961102.5
(22) Anmeldetag: 26.10.1998
(51) Int. Cl.: C21B 13/02, F27D 3/08, F27B 1/21

(54) **AUSTRAGVORRICHTUNG FÜR SCHACHTOFEN**
WITHDRAWAL DEVICE FOR A SHAFT FURNACE
DISPOSITIF D'EXTRACTION POUR FOUR A CUVE

(30) Priorität: 07.11.1997 AT 189297
(43) Veröffentlichungstag der Anmeldung: 23.08.2000
(73) Patentinhaber: Deutsche Voest-Alpine Industrieanlagenbau GmbH, 40219 Düsseldorf (DE)
(72) Erfinder: SCHMIDT, Martin, A-4810 Gmunden (AT); LASSNIG, Herbert, A-4481 Asten (AT); WURM, Johann, A-4283 Bad Zell (AT); WIEDER, Kurt, A-4311 Schwertberg (AT); AICHINGER, Georg, A-4481 Asten (AT); ZIEGLER, Josef, A-4580 Windischgarsten (AT)
(74) Vertreter: VA TECH Patente GmbH
(86) Internationale Anmeldenummer: EP9806794
(87) Internationale Veröffentlichungsnummer: WO9924626

(56) Entgegenhaltungen:
- EP-A- 0 085 290
- EP-A- 0 514 325
- EP-A- 0 578 628
- US-A- 1 557 773
- US-A- 3 704 011

## Beschreibung

Die Erfindung betrifft einen Schachtofen, insbesondere einen Direktreduktionsschachtofen, mit einer Schüttung aus stückigem Gut, insbesondere Eisenoxid und/oder Eisenschwamm enthaltendem stückigem Gut, mit den Mantel des Schachtofens durchsetzenden Förderschnecken zum Austrag des stückigen Gutes aus dem Schachtofen, welche über dem Bodenbereich des Schachtofens angeordnet und im Mantel des Schachtofens gelagert sind.

Schachtöfen, insbesondere Reduktionsschachtöfen der oben beschriebenen Art sind vielfach aus dem Stand der Technik bekannt. Ein solcher, im wesentlichen als zylindrischer Hohlkörper ausgebildeter Schachtofen enthält im allgemeinen eine Schüttung aus Eisenoxid und/oder Eisenschwamm enthaltendem stückigem Gut, wobei das Eisenoxid enthaltende Gut in den oberen Teil des Schachtofens aufgegeben wird. Durch mehrere über den Umfang des Schachtofens angeordnete Einlaßöffnungen im Bereich des unteren Drittels des Schachtofens wird ein beispielsweise aus einem Einschmelzvergaser stammendes Reduktionsgas in den Schachtofen und damit in die Feststoffschüttung eingeblasen. Das heiße staubbeladene Reduktionsgas durchströmt die Feststoffschüttung nach oben und reduziert dabei das Eisenoxid der Schüttung ganz oder teilweise zu Eisenschwamm.

Das ganz oder teilweise reduzierte Eisenoxid wird durch zwischen dem Bodenbereich des Schachtofens und dem Bereich der Gaseinlaßöffnungen angeordnete Austragsvorrichtungen aus dem Schachtofen heraus gefördert. Diese Austragsvorrichtungen sind in der Regel als sternförmig angeordnete, radial (bezogen auf den Schachtofen) fördernde Förderschnecken ausgebildet.

Die im Bereich des Schachtbodens liegende Zone, in welcher sich die Austragsvorrichtungen befinden, soll ein Maximum an aktiver Austragsfläche aufweisen, um einerseits ein möglichst gleichmäßiges Absenken des Schüttgutes zu erreichen, des weiteren soll auch eine kontinuierliche Bewegung des Gutes in der Reaktionszone gewährleistet werden.

Die Forderung nach einem Maximum an aktiver Austragsfläche ist bei einer sternförmigen Anordnung von Förderschnecken nur dann erfüllt, wenn jede der Förderschnecken über ihre ganze in den Schacht kragende Länge gleichmäßig Material aus der Schüttung abzieht und abtransportiert.

Um dies zu erreichen, ist der Förderquerschnitt existierender Förderschnecken so ausgelegt, daß in jedem Abschnitt einer Förderschnecke sowohl der Abtransport von Material aus in Förderrichtung vorgelagerten Abschnitten, als auch der Abtransport von Schüttgut aus dem den jeweiligen Abschnitt umgebenden Bereich bewältigt werden müßte. Dies erfolgt in der Regel durch eine kontinuierlich in Förderrichtung zunehmende Erhöhung des Radius der Paddel- oder Wendelumhüllenden. Zusätzlich wird durch eine zunehmende Steigung des Schneckenganges in Förderrichtung das Fördervolumen jedes Schneckenabschnitts stetig vergrößert.

Trotz dieser Maßnahmen wurde festgestellt, daß das Material am Schneckenkopf, sowie an der Wand des Schachtofens mit der doppelten bis dreifachen Geschwindigkeit abgezogen wird, wie in mittleren Bereichen der Förderschnecke.

Dies hat zur Folge, daß das über den mittleren Bereichen einer Förderschnecke befindliche Material eine höhere Verweildauer im Schachtofen aufweist, als das Material über Bereichen mit erhöhter Förderleistung. Dadurch bilden sich über den mittleren Bereichen verstärkt Verbackungen und Brücken innerhalb des Stückgutes aus, während über den Bereichen mit erhöhter Förderleistung die Bildung von Kanälen innerhalb der Schüttung besonders häufig auftritt.

Aus dem Stand der Technik bekannte Schachtöfen weisen also den Nachteil auf, daß beim Einsatz herkömmlicher Förderschnecken ein gleichmäßiger Austrag des im Schachtofen befindlichen Schüttgutes nicht einmal unmittelbar über den Förderschnecken selbst gewährleistet werden kann. In Verbindung mit den bei sternförmig angeordneten Förderschnecken ohnehin nicht erfaßbaren Bereichen, das sind einerseits die keilförmigen Bereiche zwischen je zwei benachbarten Förderschnecken, sowie der von den Förderschneckenköpfen ausgesparte Raum in der Mitte des Schachtofens, ergeben sich unterschiedliche Verweildauern des Schüttungsmaterials im Schachtofen, woraus wiederum ein ungleichmäßiger Reduktionsverlauf, sowie schwankende Produktqualitäten resultieren.

Die Aufgabe der gegenständlichen Erfindung ist es daher, einen Schachtofen, insbesondere einen Direktreduktionsschachtofen bereitzustellen, der aufgrund der darin verwendeten Förderschnecken einen verbesserten, gleichmäßigeren Austrag des Schüttungsmaterials aufweist, als aus dem Stand der Technik bekannte Schachtöfen unter Verwendung herkömmlicher Förderschnecken.

Diese Aufgabe wird erfindungsgemäß dadurch gelöst, daß der in den Schacht kragende Abzugsbereich jeder Förderschnecke in Längsrichtung in zumindest zwei benachbarte Abschnitte unterteilt ist, wobei die Förderquerschnitte benachbarter Abschnittsenden in der Förderrichtung sprunghaft zunehmen.

Der den Schneckenkopf bildende Bereich hat im Gegensatz zu allen anderen Bereichen kein Material aus ihm vorgelagerten Abschnitten zu fördern. Er hat also die gesamte Kapazität frei für den Materialabzug aus der Schüttung. Um solche Bereiche erhöhter Förderkapazität auch in mittleren Teil des in den Schacht kragenden Abzugsbereiches der Förderschnecke zu schaffen, wird der Abzugsbereich in Abschnitte unterteilt, wobei der Förderquerschnitt so gestaltet ist, daß dieser beim Übergang von einem Abschnitt zum in Förderrichtung benachbarten Abschnitt sprunghaft ansteigt. In diesem Bereich mit einer gegenüber dem vorhergehenden Abschnitt erhöhten Kapazität kann wieder vermehrt Material aus der Schüttung abtransportiert werden.

In Summe wird dadurch eine über die gesamte Schneckenlänge vergleichmäßigte Förderleistung erzielt, wobei die Unterteilung des in den Schacht kragenden Abzugsbereiches der Förderschnecke bei nicht zu langen Abzugsbereichen in zwei solche Abschnitte bereits ausreicht, um eine signifikante Verbesserung des Förderverhaltens gegenüber einer Förderschnecke mit in Förderrichtung kontinuierlich ansteigendem Förderquerschnitt zu erreichen.

Abhängig von der Länge und der Anzahl der Schneckenwindungen wird der in den Schacht kragende Abzugsbereich in zwei oder mehrere solcher Abschnitte unterteilt. Ein wesentliches Kriterium bei der Wahl der Anzahl der Abschnitte ist die jeweilige Zunahme des Förderquerschnitts. Mit steigender Anzahl der Abschnitte bzw. sinkender Zunahme der Förderquerschnitte nähert sich die Schneckenform und somit die Fördercharakteristik an jene der Schnecken mit kontinuierlich ansteigendem Förderquerschnitt an.

Der sprunghafte Anstieg des Förderquerschnittes im Bereich einander zugeordneter Abschnittsenden soll - bezogen auf die Längsachse der Förderschnecke - eine mittlere Steigung von zumindest 45°, vorzugsweise von zumindest 60°, besonders bevorzugt von im wesentlichen 90° aufweisen. Um die Reibungskräfte zwischen dem Schüttgut und der Stirnfläche des Schneckenganges in diesem Bereich und somit den Verschleiß und die benötigte Antriebsleistung möglichst gering zu halten, ist es weiters von Vorteil, diesen Übergang zumindest teilweise verlaufend zu gestalten.

Um die benötigte Antriebsleistung gering zu halten, ist es weiters von Vorteil, die sprunghaften Anstiege der Förderquerschnitte in Umfangsrichtung der Förderquerschnitte gegeneinander versetzt, vorzugsweise gleichmäßig verteilt, anzuordnen, wobei der Abzugsbereich in zumindest drei Abschnitte unterteilt ist.

Gemäß einer bevorzugten Ausführungsform werden die Förderquerschnitte innerhalb einzelner Abschnitte einer Förderschnecke konstant gehalten. Diese Ausführungsform ist fertigungstechnisch besonders einfach zu realisieren.

Gemäß einer zur obigen alternativen Ausführungsform sind die Förderquerschnitte innerhalb einzelner Abschnitte einer Förderschnecke kontinuierlich ansteigend ausgebildet. Diese Variante vereint die Vorteile herkömmlicher mit denen der erfindungsgemäßen Förderschnecken, d.h. kontinuierlich ansteigende Förderquerschnitte werden mit Bereichen erhöhter Förderleistung kombiniert.

Bevorzugterweise werden die Schraubenflächen der Förderschnecken von auf den Wellen der Förderschnecken montierten Paddeln gebildet. Obwohl die Schraubenflächen auch über die gesamte Schneckenlänge durchgehend ausgebildet sein können, sind von Paddeln gebildete Schraubenflächen einfacher herzustellen. Im Falle einer Reparatur können Paddel auch wesentlich einfacher ausgetauscht werden.

Das Ausmaß der Größenänderung des Förderquerschnitts zweier benachbarter Abschnittsenden, angegeben als die Änderung seines Radius, liegt in der Größenordnung des Zwei- bis Achtfachen, vorzugsweise des Zwei- bis Sechsfachen der mittleren Korngröße des zu fördernden stückigen Gutes, wobei Versuche gezeigt haben, daß bei einer Unterteilung des Abzugsbereiches einer Förderschnecke in drei Abschnitte eine Radiuserhöhung des Förderquerschnittes von etwa dem Drei- bis Vierfachen der mittleren Korngröße besonders bevorzugt ist.

Konstruktiv wird diese bevorzugte Ausführungsform dadurch bewerkstelligt, daß, beispielsweise bei Verwendung von Paddeln, von zwei benachbarten, unterschiedlichen Abschnitten zugehörigen Paddeln, das zweite beispielsweise um die dreifache mittlere Korngröße höher ist als das erste. Bei einer mittleren Korngröße von beispielsweise 20 mm unterscheiden sich diese beiden Paddel in ihrer Höhe also um 60 mm.

Die dreifache mittlere Korngröße als Ausmaß für die Steigerung der Paddelhöhe konnte in Versuchen als besonders vorteilhaft bei der Schaffung von Bereichen mit erhöhter Förderleistung ermittelt werden.

Nach einem weiteren Merkmal des erfindungsgemäßen Schachtofens ist die Steigung des Schneckenganges jeweils einer Förderschnecke in Förderrichtung in an sich bekannter Weise ansteigend, oder in Förderrichtung zunächst konstant gehalten und in weiterer Folge ansteigend, ausgeführt. Dadurch wird das von der Förderschnecke förderbare Volumen in Förderrichtung vergrößert, so daß das erfindungsgemäß vermehrt aus der Schüttung abgezogene Material auch tatsächlich aus dem Schachtofen abtransportiert wird.

Im folgenden wird der erfindungsgemäße Schachtofen durch die Zeichnungen Fig. 1 bis Fig. 4, noch näher erläutert.
- Fig. 1:: Schachtofen mit Förderschnecken
- Fig. 2:: schematische Förderschnecke, Förderquerschnitt der einzelnen Abschnitte ist konstant
- Fig. 3:: schematische Förderschnecke, Förderquerschnitt einzelner Abschnitte ansteigend
- Fig. 4:: Gegenüberstellung der abschnittsbezogenen Förderleistungen herkömmlicher und erfindungsgemäßer Förderschnecken

Fig. 1 zeigt einen erfindungsgemäßen Schachtofen 1 mit der Schüttung 2 stückigen Gutes und den Förderschnecken 3 für den Austrag des stückigen Gutes aus dem Schachtofen 1. In der sogenannten Bustle-Zone 4 entlang des Mantels des Schachtofens befindet sich eine Anzahl von Gaseintrittsöffnungen, durch welche ein Reduktionsgas in die Schüttung 2 eingeblasen wird. Eine Anzahl (hier sechs) von sternförmig über dem Boden des Schachtofens 1 angeordneten Förderschnecken 3 bewerkstelligt den Austrag des stückigen Gutes. Der in den Schacht kragende Abzugsbereich 5 jeder Förderschnecke 3 ist in drei Abschnitte unterteilt, wobei die Förderquerschnitte der einzelnen Abschnitte in Förderrichtung, also in Richtung der Wand des Schachtofens 1, sprunghaft zunehmen.

In den Zeichnungen Fig. 2 und Fig. 3 sind zwei unterschiedliche Ausführungsformen der Förderschnecken 3 dargestellt. Fig. 2 zeigt dabei eine Förderschnecke 3 im Querschnitt, deren Förderteil, also der in den Schacht kragende Abzugsbereich 5, in Form eines von Paddeln 6 gebildeten, unterbrochenen Schneckenganges ausgebildet ist. Der Abzugsbereich 5 ist in drei Abschnitte 7,8,9 unterteilt, wobei sich die Paddelhöhe an benachbarten Abschnittsenden um das Dreifache der mittleren Korngröße des zu fördernden stückigen Gutes erhöht. Innerhalb der einzelnen Abschnitte 7,8,9 ist die Paddelhöhe und damit der Förderquerschnitt konstant gehalten.

Die in Fig. 3 dargestellte Förderschnecke 3 unterscheidet sich von der in Fig. 2 gezeigten dahingehend, daß die Höhe der Paddel 6 innerhalb einzelner Abschnitte in Förderrichtung kontinuierlich ansteigend ausgeführt ist. Erst am Übergang von einem Abschnitt zum nächsten erfährt die Paddelhöhe eine sprunghafte Änderung im Ausmaß des Dreifachen der mittleren Korngröße des stückigen Gutes.

Fig. 4a bis Fig. 4c zeigen eine Gegenüberstellung der abschnittsbezogenen Fördercharakteristik herkömmlicher Förderschnecken und solcher mit sprunghaft ansteigendem Förderquerschnitt. Die Förderleistung einer herkömmlichen Förderschnecke (Fig. 4a) ist am Schneckenkopf (1. Kammer), sowie nahe der Wand des Schachtofens (5. Kammer) wesentlich höher als in mittleren Bereichen (2. - 4. Kammer) der Förderschnecke. Eine Unterteilung der Förderschnecke in zwei Abschnitte mit unterschiedlichem Förderquerschnitt (Fig. 4b) resultiert in einer Zunahme der Förderleistung im Bereich der Erhöhung des Förderquerschnittes (3. Kammer). Erst eine Unterteilung in drei Abschnitte bewirkt eine über den größten Teil des Abzugsbereiches konstante Förderleistung.

## Patentansprüche

1. Schachtofen (1), insbesondere Direktreduktionsschachtofen, mit einer Schüttung (2) aus stückigem Gut, insbesondere Eisenoxid und/oder Eisenschwamm enthaltendem stückigem Gut, mit den Mantel des Schachtofens durchsetzenden Förderschnecken (3) zum Austrag des stückigen Gutes aus dem Schachtofen, welche über dem Bodenbereich des Schachtofens (1) angeordnet und im Mantel des Schachtofens (1) gelagert sind, **dadurch gekennzeichnet, daß** der in den Schacht kragende Abzugsbereich (5) jeder Förderschnecke (3) in Längsrichtung zumindest zwei benachbarte Abschnitte aufweist, wobei die Förderquerschnitte benachbarter Abschnittsenden in der Förderrichtung sprunghaft zunehmen.

2. Schachtofen (1) nach Anspruch 1, **dadurch gekennzeichnet, daß** der sprunghafte Anstieg des Förderquerschnittes im Bereich einander zugeordneter Abschnittsendenbezogen auf die Längsachse der Förderschnecke (3) - eine mittlere Steigung von zumindest 45°, vorzugsweise von zumindest 60° aufweist.

3. Schachtofen (1) nach Anspruch 2, **dadurch gekennzeichnet, daß** der sprunghafte Anstieg des Förderquerschnittes in Förderrichtung eine Steigung von im wesentlichen 90° aufweist.

4. Schachtofen (1) nach einem der Ansprüche 1 bis 3, **dadurch gekennzeichnet, daß** der in den Schacht kragende Abzugsbereich (5) jeder Förderschnecke (3) in Längsrichtung zumindest drei benachbarte Abschnitte aufweist, wobei die sprunghaften Anstiege der Förderquerschnitte in Umfangsrichtung der Förderquerschnitte gegeneinander versetzt, vorzugsweise gleichmäßig verteilt, angeordnet sind.

5. Schachtofen (1) nach einem der Ansprüche 1 bis 4, **dadurch gekennzeichnet, daß** die Förderquerschnitte innerhalb einzelner Abschnitte jeweils einer Förderschnecke (3) konstant gehalten sind.

6. Schachtofen (1) nach einem der Ansprüche 1 bis 5, **dadurch gekennzeichnet, daß** die Förderquerschnitte innerhalb einzelner Abschnitte jeweils einer Förderschnecke (3) in Förderrichtung kontinuierlich ansteigend ausgebildet sind.

7. Schachtofen (1) nach einem der Ansprüche 1 bis 6, **dadurch gekennzeichnet, daß** die Schraubenflächen der Förderschnecken (3) von auf den Wellen der Förderschnecken montierten Paddeln (6) gebildet werden.

8. Schachtofen (1) nach einem der Ansprüche 1 bis 7, **dadurch gekennzeichnet, daß** die Zunahme des Förderquerschnitts benachbarter Abschnittsenden einer Förderschnecke (3) durch eine Radiuserweiterung des Förderquerschnitts im Ausmaß des Zwei- bis Achtfachen, vorzugsweise des Zwei- bis Sechsfachen der mittleren Korngröße des stückigen Gutes gebildet wird.

9. Schachtofen (1) nach Anspruch 8, **dadurch gekennzeichnet, daß** der in den Schacht kragende Abzugsbereich jeder Förderschnecke (3) in drei benachbarte Abschnitte unterteilt ist, wobei die Radiuserweiterung des Förderquerschnitts benachbarter Abschnittsenden das Drei- bis Vierfache der mittleren Korngröße des stückigen Gutes beträgt.

10. Schachtofen (1) nach einem der Ansprüche 1 bis 9, **dadurch gekennzeichnet, daß** die Steigung des Schneckengangs jeweils einer Förderschnecke (3) in Förderrichtung hin konstant gehalten und/oder ansteigend ausgeführt ist.

## Claims

1. Shaft furnace (1), in particular directreduction shaft furnace, having a bed (2) of lumpy material, in particular lumpy material containing iron oxide and/or iron sponge, having worm conveyors (3) which penetrate through the shell of the shaft furnace for discharging the lumpy material from the shaft furnace, which conveyors are arranged above the base area of the shaft furnace (1) and are mounted in the shell of the shaft furnace (1), **characterized in that** the take-off region (5) of each worm conveyor (3), which projects into the shaft, in the longitudinal direction has at least two adjacent sections, the conveying cross sections of adjacent ends of these sections increasing suddenly in the direction of conveying.

2. Shaft furnace (1) according to Claim 1, **characterized in that** the sudden increase in the conveying cross section in the area of associated section ends has - with respect to the longitudinal axis of the worm conveyor (3) - a mean rise of at least 45°, preferably of at least 60°.

3. Shaft furnace (1) according to Claim 2, **characterized in that** the sudden increase in the conveying cross section in the direction of conveying has a rise of substantially 90°.

4. Shaft furnace (1) according to one of Claims 1 to 3, **characterized in that** the take-off region (5) of each worm conveyor (3), which projects into the shaft, in the longitudinal direction has at least three adjacent sections, the sudden increases in the conveying cross sections being offset with respect to one another, preferably with an even distribution, in the circumferential direction of the conveying cross sections.

5. Shaft furnace (1) according to one of Claims 1 to 4, **characterized in that** the conveying cross sections are kept constant within individual sections of in each case one worm conveyor (3).

6. Shaft furnace (1) according to one of Claims 1 to 5, **characterized in that** the conveying cross sections are designed to increase continuously in the direction of conveying within individual sections of in each case one worm conveyor (3).

7. Shaft furnace (1) according to one of Claims 1 to 6, **characterized in that** the screw surfaces of the worm conveyors (3) are formed by paddles (6) mounted on the shafts of the worm conveyors.

8. Shaft furnace (1) according to one of Claims 1 to 7, **characterized in that** the increase in the conveying cross section of adjacent section ends of a worm conveyor (3) is formed by an increase in the radius of the conveying cross section by from two to eight times, preferably two to six times, the mean grain size of the lumpy material.

9. Shaft furnace (1) according to Claim 8, **characterized in that** the take-off region of each worm conveyor (3), which projects into the shaft, is divided into three adjacent sections, the increase in the radius of the conveying cross section of adjacent section ends amounting to from three to four times the mean grain size of the lumpy material.

10. Shaft furnace (1) according to one of Claims 1 to 9, **characterized in that** the pitch of the spiral of in each case one worm conveyor (3) is kept constant and/or is designed to increase in the direction of conveying.

## Revendications

1. Four à cuve (1), en particulier four à cuve de réduction directe, avec une charge (2) de matières en morceaux, en particulier de matières en morceaux contenant de l'oxyde de fer et/ou de l'éponge de fer, avec des vis transporteuses (3) traversant l'enceinte du four à cuve pour l'extraction des matières en morceaux hors du four à cuve, qui sont disposées au-dessus de la zone de fond du four à cuve (1) et qui sont supportées dans l'enceinte du four à cuve (1), **caractérisé en ce que** la région d'extraction (5) de chaque vis transporteuse (3) pénétrant dans la cuve est divisée dans le sens de la longueur en au moins deux sections voisines, dans lesquelles les sections transversales de transport de fins de sections voisines augmentent par paliers dans le sens du transport.

2. Four à cuve (1) suivant la revendication 1, **caractérisé en ce que** l'augmentation étagée de la section transversale de transport dans la région de fins de sections associées l'une à l'autre présente - par rapport à l'axe longitudinal de la vis. transporteuse (3) - une pente moyenne d'au moins 45°, de préférence d'au moins 60°.

3. Four à cuve (1) suivant la revendication 2, **caractérisé en ce que** l'augmentation étagée de la section transversale de transport dans le sens du transport présente une pente de sensiblement 90°.

4. Four à cuve (1) suivant l'une quelconque des revendications 1 à 3, **caractérisé en ce que** la région d'extraction (5) de chaque vis transporteuse (3) pénétrant dans la cuve présente en direction longitudinale au moins trois sections voisines, dans lesquelles les augmentations étagées des sections transversales de transport sont décalées l'une par rapport à l'autre dans le sens périphérique des sections transversales de transport, de préférence avec une répartition uniforme.

5. Four à cuve (1) suivant l'une quelconque des revendications 1 à 4, **caractérisé en ce que** les sections transversales de transport sont maintenues constantes à l'intérieur de sections individuelles de chacune des vis transporteuses (3).

6. Four à cuve (1) suivant l'une quelconque des revendications 1 à 5, **caractérisé en ce que** les sections transversales de transport augmentent en continu dans le sens du transport à l'intérieur de sections individuelles de chacune des vis transporteuses (3).

7. Four à cuve (1) suivant l'une quelconque des revendications 1 à 6, **caractérisé en ce que** les faces hélicoïdales des vis transporteuses (3) sont formées par des palettes (6) montées sur les arbres des vis transporteuses.

8. Four à cuve (1) suivant l'une quelconque des revendications 1 à 7, **caractérisé en ce que** l'augmentation de la section transversale de transport de fins de sections voisines d'une vis transporteuse (3) est formée par un accroissement du rayon de la section transversale de transport à raison de deux à huit fois, de préférence de deux à six fois la taille moyenne des grains des matières en morceaux.

9. Four à cuve (1) suivant la revendication 8, **caractérisé en ce que** la région d'extraction de chaque vis transporteuse (3) pénétrant dans la cuve est divisée en trois sections voisines, l'augmentation du rayon de la section transversale de transport de fins de sections voisines valant environ trois à quatre fois la taille moyenne des grains des matières en morceaux.

10. Four à cuve (1) suivant l'une quelconque des revendications 1 à 9, **caractérisé en ce que** la pente des spires de vis de chacune des vis transporteuses (3) est maintenue constante et/ou est croissante dans le sens du transport.
